# EUROPÄISCHE PATENTSCHRIFT

(11) **EP 3 130 791 B1**
(45) Veröffentlichungstag und Bekanntmachung des Hinweises auf die Patenterteilung: **23.05.2018**
(21) Anmeldenummer: 16181351.4
(22) Anmeldetag: 27.07.2016
(51) Int. Cl.: F02M 35/10, F02M 35/02

(54) **BAUGRUPPE FÜR EINEN ANSAUGTRAKT EINER BRENNKRAFTMASCHINE**
SUBASSEMBLY FOR AN INTAKE TRACT OF A COMBUSTION ENGINE
COMPOSANT POUR UN CIRCUIT D'ADMISSION D'UN MOTEUR A COMBUSTION INTERNE

(30) Priorität: 13.08.2015 DE 102015215516
(43) Veröffentlichungstag der Anmeldung: 15.02.2017
(73) Patentinhaber: Mahle International GmbH, 70376 Stuttgart (DE)
(72) Erfinder: BERISHA, Bashkim, 71229 Leonberg (DE); KOHLER, Samuel, 71093 Weil im Schönbuch (DE)
(74) Vertreter: BRP Renaud & Partner mbB Rechtsanwälte Patentanwälte Steuerberater

(56) Entgegenhaltungen:
- EP-A1- 2 391 814
- DE-A1-102013 215 607
- DE-U1-202007 002 107
- DE-U1-202008 005 603
- JP-A- H03 287 416
- US-A- 4 778 029
- US-A1- 2011 107 994

## Beschreibung

Die Erfindung betrifft eine Baugruppe für einen Ansaugtrakt einer Brennkraftmaschine, insbesondere für ein Luftfilter, sowie ein Luftfilter mit wenigstens einer solchen Baugruppe. Die Erfindung betrifft ferner ein Verfahren zum Befestigen zweier Rohrkörper der Baugruppe aneinander.

Rohrkörper, typischerweise aus Kunststoff, dienen als Luftleitungskanal zwischen einer Luftansaug-Öffnung und einer Brennkraftmaschine. Der Rohrkörper bildet vorzugsweise einen Ansaugkanal zum Filtergehäuse. Solche Rohrkörper können mit einer ihrer beiden endseitigen Öffnungen an dem Filtergehäuse montiert werden, wozu an diesem ein komplementär zum Befestigungsabschnitt des Rohrkörpers ausgebildete Gegenstück vorgesehen sein kann.

Ein solcher Luftleitungskanal ist beispielsweise aus der DE 20 2006 012 636 U1 bekannt. Besagter Luftleitungskanal kann mittels einer Schnappverbindung mit einem Filtergehäuse verbunden werden. Hierzu werden Luftleitungskanal und Filtergehäuse entlang einer Montagerichtung aufeinander gesteckt und mittels einer Rastverbindung aneinander fixiert. Die jeweiligen Stirnseiten von Luftleitungskanal und Filtergehäuse erstrecken sich dabei rechtwinklig zur Montagerichtung, so dass die beiden Bauteile flächig aufeinander treffen. Für die Montage der beiden Teile aneinander muss der sogenannte Wellrohr-Abschnitt des Luftleitungskanals komprimiert werden, um die Montageabschnitte von Luftleitungskanal und Filtergehäuse ineinander stecken zu können. Dieser Vorgang erweist sich aber als aufwändig und erfordert in der Praxis oftmals den Einsatz gleich mehrere Werker.

Vor diesem Hintergrund ist es eine Aufgabe der vorliegenden Erfindung, eine verbesserte Baugruppe mit zwei Rohrkörpern zu schaffen, die sich insbesondere durch eine vereinfachte Möglichkeit der Montage der beiden Rohrkörper aneinander auszeichnet.

Diese Aufgabe wird durch den Gegenstand der unabhängigen Patentansprüche gelöst. Bevorzugte Ausführungsformen sind Gegenstand der abhängigen Patentansprüche.

Grundgedanke der Erfindung ist demnach, die öffnungsseitigen Stirnseiten zweier miteinander verbindbarer Rohrkörper einer Baugruppe bezüglich ihrer jeweiligen Längsrichtung schräg auszubilden. Auf diese Weise kann ein unerwünschter seitlicher Zusammenstoß der beiden aneinander zu befestigenden Bauteile vermieden werden, wenn diese zunächst quer zur eigentlichen Montagerichtung aufeinander ausgerichtet werden, denn die beiden erfindungsgemäßen Rohrkörper mit schrägen Stirnseiten berühren sich erst kurz vor Erreichen der Montage-Endposition. Die Ausrichtung der beiden Rohrkörper zueinander quer zur eigentlichen Montagerichtung ist bei den hier vorgestellten Rohrkörpern mit schrägen Stirnseite deutlich einfacher zu bewerkstelligen als bei herkömmlichen Rohrkörpern mit rechtwinklig angeordneten Stirnseiten. Hierzu ist bei einem der Rohrkörper ein reversibel komprimierbarer Leitungsabschnitt vorgesehen, der durch die quer zur Längsrichtung wirkenden Montagekräfte ein in Längsrichtung gerichtetes Verschieben zumindest einer der Stirnseiten bewirkt. Nachdem die Rohrkörper sich in Fügeposition befinden, kann der komprimierte Leitungsabschnitt wieder ausgedehnt werden und so ein Verbinden der Rohrkörper durch die Bildung eines Überlappungs-Bereichs ermöglichen. Im Ergebnis führt dies zu einer stark vereinfachten Montage der beiden Rohrkörper aneinander.

Der komprimierbare Leitungsabschnitt kann durch ein elastisches Material, insbesondere einen Elastomer-Schlauch, oder durch eine teleskopartig ineinander verschiebbare Struktur, gebildet sein.

Der verbleibende Montageweg entlang der Montagerichtung kann in einer vorteilhaften Weiterbildung der Erfindung durch axiale Expansion eines Faltenbalgs realisiert werden, der in besagten Rohrkörper integriert sein kann.

Eine erfindungsgemäße Baugruppe umfasst einen sich entlang einer ersten Längsrichtung erstreckenden ersten Rohrkörper, welcher an einer ersten Stirnseite eine erste Öffnung zum Befestigen des ersten Rohrkörpers an einem zweiten Rohrkörper aufweist. Die Baugruppe umfasst ferner einen sich entlang einer zweiten Längsrichtung erstreckenden zweiten Rohrkörper, welcher an einer zweiten Stirnseite eine zweite Öffnung zum Befestigen des zweiten Rohrkörpers am ersten Rohrkörper aufweist. Die erste Stirnseite des ersten Rohrkörpers ist in einem Längsschnitt entlang der ersten Längsrichtung schräg zur ersten Längsrichtung angeordnet. Die zweite Stirnseite des zweiten Rohrkörpers ist in einem Längsschnitt entlang der zweiten Längsrichtung schräg zur zweiten Längsrichtung angeordnet. Die Längsrichtungen der beiden Rohrkörper können jeweils durch eine Hauptdurchströmungsrichtung der durch die Rohrkörper strömenden Luft definiert sein. In einem aneinander befestigten Zustand der beiden Rohrkörper verlaufen die beiden Längsrichtungen im Wesentlichen parallel zueinander, und die Stirnseiten der beiden Rohrkörper sind in dem Längsschnitt entlang der Längsrichtungen im Wesentlichen parallel zueinander angeordnet.

Mit "im Wesentlichen" ist vorliegend gemeint, dass auch Ausführungsformen umfasst sind, die von einer exakt parallelen Ausrichtung geringfügig abweichen können, solange dies nicht die Montage, also insbesondere das Ein- oder Aufstecken des einen Rohrkörpers in bzw. auf den anderen Rohrkörpern beeinträchtigt. In einer bevorzugten Ausführungsform sind Abweichungen von der exakt parallelen Ausrichtung der beiden Rohrkörper bis zu 2°, besonders bevorzugt von bis zu 1°, höchst bevorzugt bis 0,5°, umfasst.

Alternativ können die Stirnseiten der Rohrkörper erfindungsgemäß auch winkelig zueinander verlaufen. Hierbei verfügt die in Montagerichtung unterhalb angeordnete Stirnseite über eine Schräge mit einem größeren Winkel. Die in Montagerichtung oberhalb angeordnete Stirnseite verfügt über eine Schräge mit einem kleineren Winkel. Somit ist zwischen den Stirnseiten ein Überlapp-Bereich gebildet, der im unteren Bereich größer ist, als im oberen Bereich.

Vorzugsweise beträgt der spitze Winkel höchstens 45°, bevorzugt weniger als 30°, besonders bevorzugt zwischen 5° und 15° beträgt. Eine derartige Geometrie unterstützt eine besonders einfach Montage der Rohrkörper.

In einer weiteren bevorzugten Ausführungsform ist der zweite Rohrkörper in den ersten Rohrkörper einsteckbar oder auf diesen aufsteckbar ausgebildet, oder umgekehrt. Dies ermöglicht auf einfache Weise eine luftdichte, gleichwohl lösbare Befestigung der beiden Rohrkörper der Baugruppe aneinander.

Besagter Einsteckvorgang des zweiten Rohrkörpers in den ersten Rohrkörper kann zusätzlich erleichtert werden, wenn bei einer vorteilhaften Weiterbildung an einer Umfangswand des zweiten Rohrkörpers im Bereich seiner stirnseitigen Öffnung ein sich in Umfangsrichtung erstreckender, nach außen abstehender Steg ausgebildet ist. Dieser Steg wirkt für den in den ersten Rohrkörper eingesteckten zweiten Rohrkörper als Anschlag für die Einsteckbewegung entlang der ersten Längsrichtung. Besagter Steg kann in Umfangsrichtung vollständig oder teilweise umlaufen. Anstelle eines Stegs ist auch die Ausbildung eines Vorsprungs denkbar, der von der Umfangswand radial nach außen absteht.

Besonders zweckmäßig weist der erste Rohrkörper in dem Längsschnitt entlang seiner ersten Längsrichtung eine obere Körperwand auf. Eine Wandlänge dieser oberen Körperwand ist kürzer als eine Wandlänge einer der oberen Körperwand gegenüberliegenden unteren Körperwand, oder umgekehrt. Zusätzlich weist der zweite Rohrkörper in dem Längsschnitt entlang seiner zweiten Längsrichtung eine obere Körperwand auf. Die Wandlänge dieser oberen Körperwand ist länger als eine Wandlänge einer der oberen Körperwand gegenüberliegenden, unteren Körperwand, oder umgekehrt. In dieser Variante sind die beiden Wandlängen des ersten Rohrkörpers bezüglich einer virtuellen ersten Referenzebene quer zur ersten Längsrichtung gemessen. Die beiden Wandlängen des zweiten Rohrkörpers sind bezüglich einer virtuellen zweiten Referenzebene quer zur zweiten Längsrichtung gemessen. Experimentelle Versuche haben in überraschender Weise gezeigt, dass mittels der vorangehend beschriebenen Geometrie der beiden Rohrkörper das Ein- oder Aufstecken des einen Rohrkörpers in bzw. auf den anderen Rohrkörper gegenüber herkömmlichen Rohrkörpern erheblich verbessert werden kann.

In einem aneinander befestigten Zustand der beiden Rohrkörper ist eine Summe der Wandlänge der oberen Körperwand des ersten Rohrkörpers und der Wandlänge der oberen Körperwand des zweiten Rohrkörpers gleich der Summe der Wandlänge der unteren Körperwand des ersten Rohrkörpers und der Wandlänge der unteren Körperwand des zweiten Rohrkörpers. Diese Eigenschaft der beiden Rohrkörper führt dazu, dass eine vorteilhafte, geradlinige Verbindung zwischen den beiden aneinander befestigten Rohrkörpern ausgebildet wird.

Bei einer anderen bevorzugten Ausführungsform kann in dem zweiten Rohrkörper, bezüglich seiner Längsrichtung im Abstand zur Öffnung ein faltenbalg-artig ausgebildeter Längsabschnitt vorgesehen. Dieser ist vorzugsweise derart ausgebildet, dass eine Länge des zweiten Rohrkörpers entlang seiner zweiten Längsrichtung bis zu einer vorbestimmten Variationslänge variierbar ist. Diese Eigenschaft des Rohrkörpers erleichtert das Einschieben/Aufschieben bzw. Einstecken/Aufstecken des einen Rohrkörpers in den anderen Rohrkörper durch maximale Expansion des faltenbalg-artigen Längsabschnitts in der Längsrichtung, nachdem die beiden Rohrkörper vorher durch eine Bewegung quer zur Längsrichtung zueinander fluchtend angeordnet wurden. Weiterhin kann der faltenbalg-artig ausgebildete Längsabschnitt beim Zusammenführen der beiden Rohrkörper komprimiert werden und erst, nachdem die beiden Rohrkörper fluchtend angeordnet sind, wieder in Längsrichtung ausgedehnt werden, um eine Verbindung zwischen den beiden Rohrkörpern zu bewirken.

Besonders bevorzugt bildet die erste Stirnseite des ersten Rohrkörpers in dem Längsschnitt entlang der ersten Längsrichtung einen ersten Winkel zwischen 90° und 180° mit der ersten Längsrichtung aus. Bevorzugte Winkelwerte für den ersten Winkel betragen zwischen 100° bis 150°, besonders bevorzugt ca. 120°. Alternativ oder zusätzlich bildet die zweite Stirnseite des zweiten Rohrkörpers in dem Längsschnitt entlang der zweiten Längsrichtung einen zweiten Winkel zwischen 90° und 180° mit der zweiten Längsrichtung aus. Bevorzugte Winkelwerte für den zweiten Winkel betragen zwischen 100° bis 150°, besonders bevorzugt ca. 120°. Bei weiteren Ausgestaltungen kann der zweite Winkel größer als der erste Winkel sein, wodurch ein Überlappungsbereich zwischen im oberen Bereich kleiner als im unteren Bereich ist. Auf diese Weise ist eine besonders zuverlässige Aufnahme gebildet.

Eine mechanisch stabile, gleichwohl einfach zu lösende Befestigung der beiden Rohrkörper aneinander lässt sich bei einer weiteren bevorzugten Ausführungsform erzielen, bei welcher an den beiden Rohrkörpern eine Rastverbindung oder Schnappverbindung ausgebildet ist. Besagte Rastverbindung oder Schnappverbindung kann wenigstens ein Rastelement, vorzugsweise in der Art eines Vorsprungs, an einem der beiden Rohrkörper und eine dazu komplementäre Ausnehmung, insbesondere eine Durchgangsöffnung, umfassen.

Bei einer anderen bevorzugten Ausführungsform ist an einer Rohrwand des ersten und/oder zweiten Rohrkörpers im Bereich der ersten bzw. zweiten Öffnung innenseitig oder außenseitig jeweils eine Führungsstruktur zum Führen des jeweils anderen Rohrkörpers ausgebildet. Dies erleichtert insbesondere das Ein- bzw. Aufstecken des einen Rohrkörpers in bzw. auf den anderen Rohrkörper.

Bei einer anderen bevorzugten Ausführungsform weist der erste und/oder zweite Rohrkörper eine Dichtungseinrichtung zum Abdichten des von den Rohrkörpern begrenzten Innenraums gegen die äußere Umgebung auf. Auf diese Weise kann sichergestellt werden, dass die durch die beiden Rohrkörper in einem aneinander montierten Zustand strömende Luft nicht im Verbindungsbereich der beiden Rohrkörper nach außen, in die äußere Umgebung der Rohrkörper austreten kann. Die Dichtungseinrichtung kann hierzu einen oder mehrere geeignet ausgebildete Dichtungsringe, vorzugsweise in der Art von O-Ringen aus einem gummielastischen Material, besonders bevorzugt aus einem Elastomer, umfassen.

Soll die Baugruppe als Teil eines Luftfilters verwendet werden, so wird in einer besonders bevorzugten Ausführungsform der Erfindung vorgeschlagen, den ersten Rohrkörper als Befestigungsstutzen eines Filtergehäuses auszubilden, von welchem der erste Rohrkörper nach, also von dem vom Filtergehäuse begrenzten Gehäuseinnenraum weg, außen weg absteht.

Bei einer vorteilhaften Weiterbildung umfasst das Filtergehäuse wenigstens zwei als Befestigungsstutzen ausgebildete erste Rohrkörper. Für jeden Befestigungsstutzen ist ein zweiter Rohrkörper vorhanden, so dass an jedem als Befestigungsstutzen ausgebildeten Anschluss jeweils ein zweiter Rohrkörper befestigbar oder befestigt ist. Auf diese Weise kann eine Vielzahl von Rohrleitungen, jeweils unter Ausbildung einer erfindungsgemäßen Baugruppe befestigt werden.

Die Erfindung betrifft ferner ein Luftfilter mit einem Filtergehäuse und einer vorangehend vorgestellten Baugruppe.

Die Erfindung betrifft auch ein Verfahren zum Befestigen zweier Rohrkörper der vorangehend vorgestellten Baugruppe aneinander. Dass Verfahren umfasst die folgenden Schritte:
a) Anordnen des ersten Rohrkörpers im Abstand zum zweiten Rohrkörper derart, dass die erste Längsrichtung im Wesentlichen parallel zur zweiten Längsrichtung verläuft, dass die beiden Rohrkörper bezüglich der ersten Längsrichtung im Abstand zueinander angeordnet sind, und dass sie bezüglich einer Querrichtung senkrecht zur Längsrichtung versetzt zu einander angeordnet sind,
b) Bewegen des ersten Rohrkörpers oder des zweiten Rohrkörpers in Querrichtung, bis der Versatz der beiden Rohrkörper zueinander in der Querrichtung einen Null-Wert annimmt,
c) Aneinanderfügen der beiden Rohrkörper durch Bewegen des ersten Rohrkörpers entlang der ersten Längsrichtung zum zweiten Rohrkörper hin oder umgekehrt.

In einer Variante dieses Verfahrens kann gemäß einem zum Schritt c) alternativen Verfahrensschritt c') zumindest einer der Rohrkörper axial komprimiert werden, bis der Versatz der beiden Rohrkörper in Querrichtung den Null-Wert annimmt. Nach der erforderlichen Positionierung wird der komprimierte Rohrkörper wieder expandiert, um die beiden Fügepartner miteinander zu verbinden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch:
- Fig. 1: ein Beispiel einer erfindungsgemäßen Baugruppe mit einem ersten Rohrkörper und einem zweiten Rohrkörper in einem nicht aneinandergefügten Zustand,
- Fig. 2: das Beispiel der Figur 1 in einem aneinandergefügten Zustand der beiden Rohrkörper,
- Fig. 3: eine Detaildarstellung der Figur 2,
- Fig. 4a: die in Figur 3 gezeigte Darstellung in einem Längsschnitt,
- Fig. 4b: eine Variante des Beispiels der Figur 4a,
- Fig. 5-8: die erfindungsgemäße Baugruppe in verschiedenen Zuständen der Montage aneinander.

Die Figuren 1 und 2 illustrieren ein Beispiel einer erfindungsgemäßen Baugruppe 1. Diese umfasst einen sich entlang einer ersten Längsrichtung L1 erstreckenden ersten Rohrkörper 2a. Der erste Rohrkörper 2a weist an einer ersten Stirnseite 3a eine erste Öffnung 4a zum Befestigen des ersten Rohrkörpers 2a an einem zweiten Rohrkörper 2b auf. Die Baugruppe 1 umfasst einen solchen, sich entlang einer zweiten Längsrichtung L2 erstreckenden zweiten Rohrkörper 2b. Der zweite Rohrkörper 2b weist an einer zweiten Stirnseite 3b eine zweite Öffnung 4b zum Befestigen des zweiten Rohrkörpers 2b am ersten Rohrkörper 2a auf. Der erste Rohrkörper 2a kann als Befestigungsstutzen 8a eines Filtergehäuses 9a eines Luftfilters 10a ausgebildet sein. Das Filtergehäuse 9a begrenzt als Teil eines Luftfilters 10a einen Gehäuseinnenraum, in welchem ein Filterelement (nicht gezeigt) zum Reinigen der durch die Rohrkörper 2a, 2b strömenden Luft angeordnet sein kann. Der Befestigungsstutzen 8a steht nach außen vom Filtergehäuse 9a ab. Alternativ kann der erste Rohrkörper 2a auch als Rohrleitung ohne Filtergehäuse 9a ausgebildet sein.

Die Figur 4a zeigt die beiden Rohrkörper 2a, 2b in grobschematischer Darstellung jeweils in einem Längsschnitt entlang ihrer Längsrichtung L₁, L₂. Entsprechend Figur 4a ist die erste Stirnseite 3a des ersten Rohrkörpers 2a in dem Längsschnitt entlang der ersten Längsrichtung L₁ schräg zur ersten Längsrichtung L₁ angeordnet. Die zweite Stirnseite 3b des zweiten Rohrkörpers 2b ist in dem Längsschnitt entlang der zweiten Längsrichtung L₂ schräg zur zweiten Längsrichtung L₂ angeordnet. In dem in Figur 4a gezeigten, aneinander befestigten Zustand der beiden Rohrkörper 2a, 2b verlaufen die beiden Längsrichtungen L₁, L₂ im Wesentlichen parallel zueinander. Auch die Stirnseiten 3a, 3b der beiden Rohrkörper 2a, 2b erstrecken sich in dem in Figur 4a dargestellten Längsschnitt entlang der Längsrichtungen im Wesentlichen parallel zueinander.

Betrachtet man nun die Darstellung der Figur 3, welche eine Detaildarstellung der Figur 2 im Verbindungsbereich der beiden Rohrkörper 2a, 2b zeigt, so erkennt man, dass der zweite Rohrkörper 2b in den ersten Rohrkörper 2a einsteckbar ausgebildet ist. Die Figur 3 zeigt den zweiten Rohrkörper 2b in einem in den ersten Rohrkörper 2a eingesteckten Zustand. In einer nicht gezeigten Variante kann der zweite Rohrkörper 2b auf den ersten Rohrkörper 2a aufsteckbar ausgebildet sein.

Der Figur 3 entnimmt man weiterhin, dass an einer Umfangswand 5b des zweiten Rohrkörpers 2b im Bereich seiner stirnseitigen Öffnung 4b ein sich in Umfangsrichtung U erstreckender, nach außen abstehender Steg 6b ausgebildet ist. Wie Figur 3 erkennen lässt, wirkt der Steg 6b als Längsanschlag für eine Einsteckbewegung des zweiten Rohrkörpers 2b in den ersten Rohrkörper 2a.

Zum mechanisch stabilen, gleichwohl lösbaren Befestigen der beiden Rohrkörper 2a, 2b aneinander kann wie in Figur 3 dargestellt an den beiden Rohrkörpern 2a, 2b eine Schnappverbindung 13 vorgesehen sein. Alternativ dazu ist auch eine Rastverbindung (nicht gezeigt) denkbar.

Im Folgenden sei das Augenmerk wieder auf die Darstellung der Figur 4a gerichtet. Demnach bildet die erste Stirnseite 3a des ersten Rohrkörpers 2a in dem Längsschnitt entlang der ersten Längsrichtung L₁ einen Winkel α₁ zwischen 90° und 180° mit der ersten Längsrichtung L₁ aus. Dargestellt ist ein Winkel von ca. 120°. Entsprechend bildet die zweite Stirnseite 3b des zweiten Rohrkörpers 2b in dem Längsschnitt entlang der zweiten Längsrichtung L₂ einen Winkel α₂ zwischen 90° und 180° mit der zweiten Längsrichtung L₂ aus. Dargestellt ist ebenfalls ein Winkel von ca. 120°.

Bevorzugt sind die Werte für die beiden Winkel α₁ und α₂ identisch. Alternativ kann aber, wie in der Variante der Figur 4b gezeigt, der Wert für den Winkel α₁ auch kleiner als der Wert für den Winkel α₂. Dann wird ein Überlapp-Bereich 14 gebildet, der sich in Montagerichtung vergrößert. Bei einer Ausgestaltung von α₁ größer als α₂ verkleinert sich der Überlapp-Bereich 14 in Montagerichtung. Im

Entsprechend Figur 4a weist der erste Rohrkörper 2a in dem Längsschnitt entlang seiner ersten Längsrichtung L₁ eine obere Körperwand 11a auf, deren Wandlänge L_{O1} länger ist als eine Wandlänge L_{U1} einer der oberen Körperwand 11a gegenüberliegenden unteren Körperwand 12a. Der zweite Rohrkörper 2b weist in dem Längsschnitt entlang seiner zweiten Längsrichtung L₂ entlang der zweiten Längsrichtung L₂ eine obere Körperwand 11b auf, deren Wandlänge L_{O2} kürzer ist als eine Wandlänge L_{U2} einer der oberen Körperwand 11b gegenüberliegenden, unteren Körperwand 12b. Wie Figur 4a anschaulich belegt, werden die beiden Wandlängen L_{O1}, L_{U1} des ersten Rohrkörpers 2a bezüglich einer virtuellen ersten Referenzebene E₁ quer zur ersten Längsrichtung L₁ gemessen. Die beiden Wandlängen L_{O2}, L_{U2} des zweiten Rohrkörpers 2b werden bezüglich einer virtuellen zweiten Referenzebene E₂ quer zur zweiten Längsrichtung L₂ gemessen.

In dem in Figur 4a gezeigten, aneinander befestigten Zustand der beiden Rohrkörper 2a, 2b ist die Summe Sₒ der Wandlänge der oberen Körperwand 11a des ersten Rohrkörpers und der oberen Körperwand 11b des zweiten Rohrkörpers 2b gleich der Summe Sᵤ der Wandlänge der unteren Körperwand 12a des ersten Rohrkörpers 2a und der unteren Körperwand 12b des zweiten Rohrkörpers 2b.

Bei der Variante gemäß Figur 4b greift der erste Rohrkörper 2a in den zweiten Rohrkörper 2b ein. Aufgrund der ungleich gewählten Winkel ist die obere Wandlänge Sₒ kleiner als die untere Wandlänge Sᵤ.

Wie die Figuren 1 bis 3 erkennen lassen, ist in dem zweiten Rohrkörper 2b bezüglich seiner zweiten Längsrichtung L₂ im Abstand zu seiner stirnseitigen Öffnung 3b ein faltenbalg-artig ausgebildeter Längsabschnitt 7b angeordnet. Der Längsabschnitt 7b ist derart ausgebildet, dass die Länge des zweiten Rohrkörpers 2b entlang seiner zweiten Längsrichtung L₂ bis zu einer vorbestimmten Variationslänge V₂ variierbar ist. Dies erleichtert das Einstecken des zweiten Rohrkörpers 2b im Bereich seiner zweiten Stirnseite 3b in den ersten Rohrkörper 2a im Bereich dessen erster Stirnseite 3a, da der Längsabschnitt 7b zuerst komprimiert und anschließend wieder auseinander gezogen werden kann.

Im Folgenden sei das Augenmerk auf die Figuren 5 bis 8 gerichtet, anhand welcher die Montage der Rohrkörper 2a, 2b der Baugruppe 1 aneinander erläutert werden soll. Im Beispielszenario der Figuren 5 bis 8 umfasst das Filtergehäuse 9a des Luftfilters 10 zwei als Befestigungsstutzen 8a ausgebildete erste Rohrkörper 2a umfasst. Jedem der beiden Befestigungsstutzen 8a ist ein zweiter Rohrkörper 2b zugeordnet ist, so dass an jedem Befestigungsstutzen 8a jeweils ein zweiter Rohrkörper 2b befestigt werden kann.

Bei der Darstellung der Figur 5 sind die beiden als Befestigungsstutzen 8a ausgebildeten und vom Filtergehäuse 9a nach außen abstehenden ersten Rohrkörper im Abstand zu den beiden zweiten Rohrkörpern 2b angeordnet. Die Rohrkörper 2a, 2b sind derart zueinander ausgerichtet, dass die erste Längsrichtung L₁ im Wesentlichen parallel zur zweiten Längsrichtung L₂ verläuft, Jeder der beiden ersten Rohrkörper 2a ist in Längsrichtung L₁ bzw. L₂ im Abstand zum ihm zugeordneten zweiten Rohrkörper 2b angeordnet. Bezüglich einer Querrichtung Q senkrecht zur Längsrichtung sind die beiden einander zugeordneten Rohrkörper 2a, 2b versetzt zu einander angeordnet. Anschließend werden die beiden zweiten Rohrkörper 2b in Querrichtung Q auf die ersten Rohrkörper 2a, also auf die beiden Befestigungsstutzen 8a, zu bewegt, bis der Versatz der Rohrkörper 2a zu den ihnen zugeordneten ersten Rohrkörpern, in der Querrichtung Q einen Null-Wert annimmt. Die Bewegung der beiden zweiten Rohrkörper 2b in Querrichtung Q ist in den Figuren 6 und 7 illustriert. In Figur 7 hat der Abstand der zweiten Rohrkörper 2b von den ihnen zugeordneten ersten Rohrkörpern nahezu besagten Null-Wert erreicht. Anschließend kann jeder der beiden zweiten Rohrkörper 2b an den zugeordneten ersten Rohrkörper 2a bzw. Befestigungsstutzen 8a gefügt werden, indem die beiden zweiten Rohrkörper 2b entlang der zweiten Längsrichtung L₂ auf den ihnen jeweils zugeordneten ersten Rohrkörper 2a zugeordnet werden. Diese Bewegung endet mit dem Einstecken der zweiten Rohrkörper 2b in die ersten Rohrkörper 2a, bis der vorhandene Schnappverschluss die Rohrkörper 2a, 2b aneinander arretiert.

Bei einer in den Figuren nicht gezeigten Variante ist an einer Rohrwand des ersten und/oder zweiten Rohrkörpers 2a, 2b im Bereich der ersten bzw. zweiten Öffnung 4a, 4b innenseitig oder außenseitig jeweils eine Führungsstruktur zum Führen des jeweils anderen Rohrkörpers 2b, 2a ausgebildet sein. Dies erleichtert insbesondere das Ein- bzw. Aufstecken des einen Rohrkörpers 2a, 2b in bzw. auf den anderen Rohrkörper 2b, 2a.

Bei einer weiteren Variante kann der erste und/oder zweite Rohrkörper 2a, 2b eine Dichtungseinrichtung (in den Figuren nicht gezeigt) zum Abdichten des von den Rohrkörpern 2a, 2b begrenzten Rohrkörper-Innenraums gegen die äußere Umgebung aufweisen. Auf diese Weise kann sichergestellt werden, dass die durch die beiden Rohrkörper 2a, 2b in einem aneinander montierten Zustand strömende Luft nicht im Verbindungsbereich der beiden Rohrkörper 2a, 2b nach außen, in die äußere Umgebung der Rohrkörper 2a, 2b austreten kann. Die Dichtungseinrichtung kann hierzu einen oder mehrere geeignet ausgebildete Dichtungsringe, vorzugsweise in der Art von O-Ringen aus einem federelastischen Material, besonders bevorzugt aus einem Elastomer, umfassen.

## Patentansprüche

1. Baugruppe (1) für einen Ansaugtrakt einer Brennkraftmaschine, insbesondere für einen Luftfilter des Ansaugtrakts,
- mit einem sich entlang einer ersten Längsrichtung (L₁) erstreckenden ersten Rohrkörper (2a), welcher an einer ersten Stirnseite (3a) eine erste Öffnung (4a) zum Befestigen des ersten Rohrkörpers (2a) an einem zweiten Rohrkörper (2b) aufweist,
- mit wenigstens einem sich entlang einer zweiten Längsrichtung (L₂) erstreckenden zweiten Rohrkörper (2b), welcher an einer zweiten Stirnseite (3b) eine zweite Öffnung (4b) zum Befestigen des zweiten Rohrkörpers (2b) am ersten Rohrkörper (2a) aufweist,
- wobei die erste Stirnseite (3a) des ersten Rohrkörpers (2a) in einem Längsschnitt entlang der ersten Längsrichtung (L₁) schräg zur ersten Längsrichtung (L₁) angeordnet ist und die zweite Stirnseite (3b) des zweiten Rohrkörpers (2b) in einem Längsschnitt entlang der zweiten Längsrichtung (L₂) schräg zur zweiten Längsrichtung (L₂) angeordnet ist,
- wobei in einem aneinander befestigten Zustand der beiden Rohrkörper (2a, 2b) die beiden Längsrichtungen (L₁, L₂) im Wesentlichen parallel zueinander verlaufen und die Stirnseiten (3a, 3b) der beiden Rohrkörper (2a, 2b) in dem Längsschnitt entlang der Längsrichtungen (L₁, L₂) im Wesentlichen parallel oder winkelig, insbesondere spitzwinklig, zueinander angeordnet sind,
**dadurch gekennzeichnet, dass**
einer der beiden Rohrkörper (2a, 2b) einen entlang der jeweiligen Längsrichtung (L₁, L₂) reversibel komprimierbaren Leitungsabschnitt (7b) aufweist.

2. Baugruppe nach Anspruch 1, wobei in einem aneinander befestigten Zustand der beiden Rohrkörper (2a, 2b) die beiden Längsrichtungen (L1, L2) im Wesentlichen parallel zueinander verlaufen und die Stirnseiten (3a, 3b) der beiden Rohrkörper (2a, 2b) in dem Längsschnitt entlang der Längsrichtungen (L1, L2) spitzwinklig, zueinander angeordnet sind, **dadurch gekennzeichnet, dass** der spitze Winkel höchstens 45°, bevorzugt weniger als 30°, besonders bevorzugt zwischen 5° und 15°, beträgt.

3. Baugruppe nach Anspruch 1 oder 2,
**dadurch gekennzeichnet, dass**
an einer Umfangswand (5b) des zweiten Rohrkörpers (2b) im Bereich seiner stirnseitigen Öffnung (4b) ein sich in Umfangsrichtung (U) erstreckender, nach außen abstehender Steg (6b) ausgebildet ist, der für den in den ersten Rohrkörper (2a) eingesteckten zweiten Rohrkörper (2b) als Anschlag für die Einsteckbewegung entlang der ersten Längsrichtung (L₁) wirkt.

4. Baugruppe nach Anspruch einem der Ansprüche 1 bis 3,
**dadurch gekennzeichnet, dass**
- der erste Rohrkörper (2a) in dem Längsschnitt entlang seiner ersten Längsrichtung (L₁) eine obere Körperwand (11a) aufweist, deren Wandlänge (L_{O1}) kürzer ist als eine Wandlänge (L_{U1}) einer der oberen Körperwand (11a) gegenüberliegenden unteren Körperwand (12a), oder umgekehrt, und dass
- der zweite Rohrkörper (2b) in dem Längsschnitt entlang seiner zweiten Längsrichtung (L₂) entlang der zweiten Längsrichtung (L₂) eine obere Körperwand (11b) aufweist, deren Wandlänge (L_{O2}) länger ist als eine Wandlänge (L_{U2}) einer der oberen Körperwand (11b) gegenüberliegenden unteren Körperwand (12b), oder umgekehrt,
- wobei die beiden Wandlängen (L_{O1}, L_{U1}) des ersten Rohrkörpers (2a) bezüglich einer virtuellen ersten Referenzebene (E₁) quer zur ersten Längsrichtung (L₁) und die beiden Wandlängen (L_{O2}, L_{U2}) des zweiten Rohrkörpers (2b) bezüglich einer virtuellen zweiten Referenzebene (E₂) quer zur zweiten Längsrichtung (L₂) gemessen sind.

5. Baugruppe nach Anspruch 4,
**dadurch gekennzeichnet, dass**
in einem aneinander befestigten Zustand der beiden Rohrkörper (2a, 2b) eine Summe (S_{O}) der Wandlänge (L_{O1}) der oberen Körperwand (11a) des ersten Rohrkörpers (2a) und der Wandlänge (L_{O2}) der oberen Körperwand (11b) des zweiten Rohrkörpers (2b) gleich der Summe (S_{U}) der Wandlänge (L_{U1}) der unteren Körperwand (12a) des ersten Rohrkörpers (2a) und der Wandlänge (L_{U2}) der unteren Körperwand (12b) des zweiten Rohrkörpers (2b) ist.

6. Baugruppe nach einem der vorhergehenden Ansprüche,
**dadurch gekennzeichnet, dass**
in dem zweiten Rohrkörper (2b), bezüglich seiner Längsrichtung (L₂) im Abstand zur Öffnung (4b), ein faltenbalg-artig ausgebildeter Längsabschnitt (7b) vorgesehen ist, derart, dass eine Länge des zweiten Rohrkörpers (2b) entlang der zweiten Längsrichtung (L₂) bis zu einer vorbestimmten Variationslänge (V₂) variierbar ist.

7. Baugruppe nach einem der vorhergehenden Ansprüche,
**dadurch gekennzeichnet, dass**
- die erste Stirnseite (3a) des ersten Rohrkörpers (2a) in dem Längsschnitt entlang der ersten Längsrichtung (L₁) einen Winkel (α₁) zwischen 90° und 180° mit der ersten Längsrichtung (L₁) ausbildet, und/oder dass
- die zweite Stirnseite (3b) des zweiten Rohrkörpers (2b) in dem Längsschnitt entlang der zweiten Längsrichtung (L₂) einen Winkel (α₂) zwischen 90° und 180° mit der zweiten Längsrichtung (L₂) ausbildet.

8. Baugruppe nach einem der vorhergehenden Ansprüche,
**dadurch gekennzeichnet, dass**
an den beiden Rohrkörpern (2a, 2b) eine Rastverbindung oder Schnappverbindung (13) ausgebildet ist, mittels welcher der zweite Rohrkörper (2b) lösbar am ersten Rohrkörper (2a) fixierbar oder fixiert ist, oder umgekehrt.

9. Baugruppe nach einem der vorhergehenden Ansprüche,
**dadurch gekennzeichnet, dass**
an einer Rohrwand des ersten und/oder zweiten Rohrkörpers (2a, 2b) im Bereich der ersten bzw. zweiten Öffnung (4a, 4b) innenseitig oder außenseitig jeweils eine Führungsstruktur zum Führen des jeweils anderen Rohrkörpers (2b, 2a) ausgebildet ist.

10. Baugruppe nach einem der vorhergehenden Ansprüche,
**dadurch gekennzeichnet, dass**
der erste und/oder zweite Rohrkörper (2a, 2b) eine Dichtungseinrichtung zum Abdichten des von den Rohrkörpern begrenzten Innenraums gegen die äußere Umgebung aufweist.

11. Baugruppe nach einem der vorhergehenden Ansprüche,
**dadurch gekennzeichnet, dass**
der erste Rohrkörper (2a) als Befestigungsstutzen (8a) eines Filtergehäuses (9a) ausgebildet ist, von welchem er nach außen weg absteht.

12. Baugruppe nach einem der vorhergehenden Ansprüche,
**dadurch gekennzeichnet, dass**
das Filtergehäuse (9a) wenigstens zwei als Befestigungsstutzen (8a) ausgebildete erste Rohrkörper (2a) umfasst und für jeden Befestigungsstutzen (8a) ein zweiter Rohrkörper (2b) vorhanden ist, so dass an jedem als Befestigungsstutzen (8a) ausgebildeten ersten Rohrkörper (2a) jeweils ein zweiter Rohrkörper (2b) befestigbar oder befestigt ist.

13. Luftfilter (10a) mit einem Filtergehäuse (9a) und wenigstens einer Baugruppe (1) nach Anspruch 11 oder 12.

14. Verfahren zum Befestigen zweier Rohrkörper (2a, 2b) der Baugruppe (1) nach einem der Ansprüche 1 bis 12 aneinander,
wobei einer der beiden Rohrkörper (2a, 2b) einen entlang der jeweiligen Längsrichtung (L₁, L₂) reversibel komprimierbaren Leitungsabschnitt (7b) aufweist,
umfassend die folgenden Schritte:
a) Anordnen des ersten Rohrkörpers (2a) im Abstand zum zweiten Rohrkörper (2b) derart, dass die erste Längsrichtung (L₁) im Wesentlichen parallel zur zweiten Längsrichtung (L₂) verläuft, so dass die beiden Rohrkörper (2a, 2b) bezüglich der ersten Längsrichtung (L₁) im Abstand zueinander angeordnet sind, und so dass sie bezüglich einer Querrichtung (Q) senkrecht zur Längsrichtung (L₁, L₂) versetzt zu einander angeordnet sind,
b) Bewegen des ersten Rohrkörpers (2a) oder des zweiten Rohrkörpers (2b) in Querrichtung (Q), bis der Versatz der beiden Rohrkörper (2a, 2b) zueinander in der Querrichtung (Q) einen Null-Wert annimmt, wobei zumindest eine der Stirnseiten (3a, 3b) in Längsrichtung verschiebbar ist,
c) Aneinanderfügen der beiden Rohrkörper (2a, 2b) durch Bewegen des ersten Rohrkörpers (2a) entlang der ersten Längsrichtung (L₁) zum zweiten Rohrkörper (2b) hin oder umgekehrt.

## Claims

1. Subassembly (1) for an intake tract of an internal combustion engine, in particular for an air filter of the intake tract,
- with a first pipe body (2a) extending in a first longitudinal direction (L₁), which on a first end face (3a) has a first opening (4a) for securing the first pipe body (2a) to a second pipe body (2b),
- with at least one second pipe body (2b) extending in a second longitudinal direction (L₂), which on a second end face (3b) has a second opening (4b) for securing the second pipe body (2b) to the first pipe body (2a),
- wherein the first end face (3a) of the first pipe body (2a) is arranged in a longitudinal section in the first longitudinal direction (L₁) at an angle to the first longitudinal direction (L₁) and the second end face (3b) of the second pipe body (2b) is arranged in a longitudinal section in the second longitudinal direction (L₂) at an angle to the second longitudinal direction (L₂),
- wherein when the two pipe bodies (2a, 2b) are secured to one another the two longitudinal directions (L₁, L₂) are essentially parallel to one another and the end faces (3a, 3b) of the two pipe bodies (2a, 2b) are arranged in the longitudinal section in the longitudinal directions (L₁, L₂) essentially parallel to one another or at an angle, in particular at an acute angle to one another,
**characterised in that**
one of the two pipe bodies (2a, 2b) has a pipe section (7b) which can be compressed reversibly in the respective longitudinal direction (L₁, L₂).

2. Subassembly according to claim 1, wherein when the two pipe bodies (2a, 2b) are secured to one another the two longitudinal directions (L1, L2) are essentially parallel to one another and the end faces (3a, 3b) of the two pipe bodies (2a, 2b) are arranged in the longitudinal section in the longitudinal directions (L1, L2) essentially parallel to one another or at an angle, in particular at an acute angle to one another,
**characterised in that**
the acute angle is at most 45°, preferably less than 30°, particularly preferably between 5° and 15°.

3. Subassembly according to claim 1 or 2, **characterised in that** on a peripheral wall (5b) of the second pipe body (2b) in the area of its end face opening (4b) an outwardly projecting web (6b) is formed extending in peripheral direction (U), which acts as a stop for the second pipe body (2b) inserted into the first pipe body (2a) for the insertion movement in the first longitudinal direction (L₁).

4. Subassembly according to any of claims 1 to 3,
**characterised in that**
- the first pipe body (2a) has an upper body wall (11a) in the longitudinal section in its first longitudinal direction (L₁), the wall length (L_{O1}) of which is shorter than a wall length (L_{U1}) of a lower body wall (12a) opposite the upper body wall (11a), or vice versa, and **in that**
- the second pipe body (2b) in the longitudinal section in its second longitudinal direction (L₂) in the second longitudinal direction (L₂) has an upper body wall (11b), the wall length (L_{O2}) of which is longer than a wall length (L_{U2}) of a lower body wall (12b) opposite the upper body wall (11b), or vice versa,
- wherein the two lengths (L_{O1}, L_{U1}) of the first pipe body (2a) are measured relative to a virtual first reference plane (E₁) transversely to the first longitudinal direction (L₁) and the two wall lengths (L_{O2}, L_{U2}) of the second pipe body (2b) are measured relative to a virtual second reference plane (E₂) transversely to the second longitudinal direction (L₂).

5. Subassembly according to claim 4,
**characterised in that**
when the two pipe bodies (2a, 2b) are secured to one another a sum (S_{O}) of the wall length (L_{O1}) of the upper body wall (11a) of the first pipe body (2a) and the wall length (L_{O2}) of the upper body wall (11b) of the second pipe body (2b) is equal to the sum (S_{U}) of the wall length (L_{U1}) of the lower body wall (12a) of the first pipe body (2a) and the wall length (L_{U2}) of the lower body wall (12b) of the second pipe body (2b).

6. Subassembly according to any of the preceding claims,
**characterised in that**
in the second pipe body (2b), relative to its longitudinal direction (L₂) at a distance from the opening (4b), a bellows-like longitudinal section (7b) is provided such that a length of the second pipe body (2b) can be varied along the second longitudinal direction (L₂) up to a predefined variation length (V₂).

7. Subassembly according to any of the preceding claims,
**characterised in that**
- the first end face (3a) of the first pipe body (2a) in the longitudinal cross-section in the first longitudinal direction (L₁) forms an angle (α₁) between 90° and 180° with the first longitudinal direction (L₁), and/or **in that**
- the second end face (3b) of the second pipe body (2b) in the longitudinal section in the second longitudinal direction (L₂) forms an angle (α₂) between 90° and 180° with the second longitudinal direction (L₂).

8. Subassembly according to any of the preceding claims,
**characterised in that**
on the two pipe bodies (2a, 2b) a locking connection or snap connection (13) is formed, by means of which the second pipe body (2b) can be fixed or is fixed detachably onto the first pipe body (2a) or vice versa.

9. Subassembly according to any of the preceding claims,
**characterised in that**
on a pipe wall of the first and/or second pipe body (2a, 2b) in the area of the first or second opening (4a, 4b) on the inside or outside respectively a guiding structure is formed for guiding the respective other pipe body (2b, 2a).

10. Subassembly according to any of the preceding claims,
**characterised in that**
the first and/or second pipe body (2a, 2b) comprises a sealing device for sealing the inner chamber delimited by the pipe bodies from the external environment.

11. Subassembly according to any of the preceding claims,
**characterised in that**
the first pipe body (2a) is designed as a securing point (8a) of a filter housing (9a), from which it protrudes externally.

12. Subassembly according to any of the preceding claims,
**characterised in that**
the filter housing (9a) comprises at least two first pipe bodies (2a) designed as securing points (8a) and for each securing point (8a) a second pipe body (2b) is provided so that on each first pipe body (2a) designed as a securing point (8a) a second pipe body (2b) can be secured or is secured respectively.

13. Air filter (10a) comprising a filter housing (9a) and at least one subassembly (1) according to claim 11 or 12.

14. Method for securing two pipe bodies (2a, 2b) of the subassembly (1) to one another according to any of claims 1 to 12,
wherein one of the two pipe bodies (2a, 2b) has a pipe section (7b) which can be compressed reversibly in the respective longitudinal direction (L₁, L₂),
comprising the following steps:
a) arranging the first pipe body (2a) at a distance from the second pipe body (2b) such that the first longitudinal direction (L₁) runs essentially parallel to the second longitudinal direction (L₂), so that the two pipe bodies (2a, 2b) are arranged at a distance from one another relative to the first longitudinal direction (L₁), and so that they are arranged offset to one another relative to a transverse direction (Q) which is perpendicular to the longitudinal direction (L₁, L₂),
b) moving the first pipe body (2a) or the second pipe body (2b) in transverse direction (Q) until the offset of the two pipe bodies (2a, 2b) relative to one another in transverse direction (Q) has a value of zero, wherein at least one of the end faces (3a, 3b) can be displaced in longitudinal direction,
c) joining together the two pipe bodies (2a, 2b) by moving the first pipe body (2a) in the first longitudinal direction (L₁) towards the second pipe body (2b) or vice versa.

## Revendications

1. Composant (1) pour un circuit d'admission d'un moteur à combustion interne, en particulier pour un filtre à air du circuit d'admission,
- avec un premier corps tubulaire (2a) s'étendant le long d'un premier sens longitudinal (L₁) qui présente sur un premier côté frontal (3a) une première ouverture (4a) pour la fixation du premier corps tubulaire (2a) à un second corps tubulaire (2b),
- avec au moins un second corps tubulaire (2b) s'étendant le long d'un second sens longitudinal (L₂) qui présente sur un second côté frontal (3b) une seconde ouverture (4b) pour la fixation du second corps tubulaire (2b) au premier corps tubulaire (2a),
- dans lequel le premier côté frontal (3a) du premier corps tubulaire (2a) est agencé dans une coupe longitudinale le long du premier sens longitudinal (L₁) en biais par rapport au premier sens longitudinal (L₁) et le second côté frontal (3b) du second corps tubulaire (2b) est agencé dans une coupe longitudinale le long du second sens longitudinal (L₂) en biais par rapport au second sens longitudinal (L₂),
- dans lequel dans un état fixé l'un à l'autre des deux corps tubulaires (2a, 2b) les deux sens longitudinaux (L₁, L₂) s'étendent sensiblement parallèlement l'un à l'autre et les côtés frontaux (3a, 3b) des deux corps tubulaires (2a, 2b) sont agencés dans la coupe longitudinale le long des sens longitudinaux (L₁, L₂) sensiblement parallèlement ou angulairement, en particulier en angle aigu, l'un par rapport à l'autre,
**caractérisé en ce que**
un des deux corps tubulaires (2a, 2b) présente une section de conduite (7b) comprimable de manière réversible le long du sens longitudinal (L₁, L₂) respectif.

2. Composant selon la revendication 1,
dans lequel dans un état fixé l'un à l'autre des deux corps tubulaires (2a, 2b) les deux sens longitudinaux (L1, L2) s'étendent sensiblement parallèlement l'un à l'autre et les côtés frontaux (3a, 3b) des deux corps tubulaires (2a, 2b) sont agencés dans la coupe longitudinale le long des sens longitudinaux (L1, L2) à angle aigu, l'un par rapport à l'autre,
**caractérisé en ce que**
l'angle aigu s'élève au maximum à 45°, de préférence à moins de 30°, le plus de préférence entre 5° et 15°.

3. Composant selon la revendication 1 ou 2,
**caractérisé en ce que**
sur une paroi périphérique (5b) du second corps tubulaire (2b) dans la zone de son ouverture côté frontal (4b) une nervure (6b) s'étendant dans le sens périphérique (U), dépassant vers l'extérieur est réalisée, laquelle agit pour le second corps tubulaire (2b) enfiché dans le premier corps tubulaire (2a) comme butée pour le mouvement d'enfichage le long du premier sens longitudinal (L₁).

4. Composant selon l'une quelconque des revendications 1 à 3,
**caractérisé en ce que**
- le premier corps tubulaire (2a) présente dans la coupe longitudinale le long de son premier sens longitudinal (L₁) une paroi de corps supérieure (11a), dont la longueur de paroi (L_{O1}) est plus courte qu'une longueur de paroi (L_{U1}) d'une paroi de corps (12a) inférieure opposée à la paroi de corps supérieure (11a), ou inversement, et **en ce que**
- le second corps tubulaire (2b) présente dans la coupe longitudinale le long de son second sens longitudinal (L₂) le long du second sens longitudinal (L₂) une paroi de corps supérieure (11b), dont la longueur de paroi (L_{O2}) est plus longue qu'une longueur de paroi (L_{U2}) d'une paroi de corps (12b) inférieure opposée à la paroi de corps supérieure (11b), ou inversement,
- dans lequel les deux longueurs de paroi (L_{O1}, L_{U1}) du premier corps tubulaire (2a) par rapport à un premier plan de référence virtuel (E₁) sont mesurées transversalement au premier sens longitudinal (L₁) et les deux longueurs de paroi (L_{O2}, L_{U2}) du second corps tubulaire (2b) par rapport à un second plan de référence virtuel (E₂) sont mesurées transversalement au second sens longitudinal (L₂).

5. Composant selon la revendication 4,
**caractérisé en ce que**
dans un état fixé l'un à l'autre des deux corps tubulaires (2a, 2b) une somme (S_{O}) de la longueur de paroi (L_{O1}) de la paroi de corps supérieure (11a) du premier corps tubulaire (2a) et de la longueur de paroi (L_{O2}) de la paroi de corps supérieure (11b) du second corps tubulaire (2b) est identique à la somme (S_{U}) de la longueur de paroi (L_{U1}) de la paroi de corps inférieure (12a) du premier corps tubulaire (2a) et de la longueur de paroi (L_{U2}) de la paroi de corps inférieure (12b) du second corps tubulaire (2b).

6. Composant selon l'une quelconque des revendications précédentes,
**caractérisé en ce que**
dans le second corps tubulaire (2b), par rapport à son sens longitudinal (L₂) à distance de l'ouverture (4b), une section longitudinale (7b) réalisée comme un soufflet est prévue, de telle manière qu'une longueur du second corps tubulaire (2b) puisse être variée le long du second sens longitudinal (L₂) jusqu'à une longueur de variation prédéterminée (V₂).

7. Composant selon l'une quelconque des revendications précédentes,
**caractérisé en ce que**
- le premier côté frontal (3a) du premier corps tubulaire (2a) réalise dans la coupe longitudinale le long du premier sens longitudinal (L₁) un angle (α₁) entre 90° et 180° avec le premier sens longitudinal (L₁), et/ou **en ce que**
- le second côté frontal (3b) du second corps tubulaire (2b) réalise dans la coupe longitudinale le long du second sens longitudinal (L₂) un angle (α₂) entre 90° et 180° avec le second sens longitudinal (L₂).

8. Composant selon l'une quelconque des revendications précédentes,
**caractérisé en ce que**
sur les deux corps tubulaires (2a, 2b) une liaison d'encliquetage ou liaison d'enclenchement (13) est réalisée, au moyen de laquelle le second corps tubulaire (2b) est fixé ou peut être fixé de manière amovible au premier corps tubulaire (2a), ou inversement.

9. Composant selon l'une quelconque des revendications précédentes,
**caractérisé en ce que**
sur une paroi tubulaire du premier et/ou second corps tubulaire (2a, 2b) dans la zone de la première ou seconde ouverture (4a, 4b) côté intérieur ou côté extérieur respectivement une structure de guidage est réalisée pour le guidage de l'autre corps tubulaire (2b, 2a) respectif.

10. Composant selon l'une quelconque des revendications précédentes,
**caractérisé en ce que**
le premier et/ou second corps tubulaire (2a, 2b) présente un dispositif d'étanchéité pour rendre étanche l'espace intérieur délimité par les corps tubulaires par rapport à l'environnement extérieur.

11. Composant selon l'une quelconque des revendications précédentes,
**caractérisé en ce que**
le premier corps tubulaire (2a) est réalisé comme tubulure de fixation (8a) d'un boîtier de filtre (9a) duquel il dépasse vers l'extérieur.

12. Composant selon l'une quelconque des revendications précédentes,
**caractérisé en ce que**
le boîtier de filtre (9a) comporte au moins deux premiers corps tubulaires (2a) réalisés comme tubulures de fixation (8a) et pour chaque tubulure de fixation (8a) un second corps tubulaire (2b) est présent de sorte que à chaque premier corps tubulaire (2a) réalisé comme tubulure de fixation (8a) respectivement un second corps tubulaire (2b) soit fixé ou puisse être fixé.

13. Filtre à air (10a) avec un boîtier de filtre (9a) et au moins un composant (1) selon la revendication 11 ou 12.

14. Procédé de fixation de deux corps tubulaires (2a, 2b) du composant (1) selon l'une quelconque des revendications 1 à 12 l'un à l'autre,
dans lequel un des deux corps tubulaires (2a, 2b) présente une section de conduite (7b) comprimable de manière réversible le long du sens longitudinal (L₁, L₂) respectif,
comprenant les étapes suivantes :
a) agencement du premier corps tubulaire (2a) à distance du second corps tubulaire (2b) de telle manière que le premier sens longitudinal (L₁) s'étende sensiblement parallèlement au second sens longitudinal (L₂) de sorte que les deux corps tubulaires (2a, 2b) soient agencés à distance l'un de l'autre par rapport au premier sens longitudinal (L₁) et de sorte qu'ils soient agencés en déport l'un de l'autre par rapport à un sens transversal (Q) perpendiculairement au sens longitudinal (L₁, L₂),
b) déplacement du premier corps tubulaire (2a) ou du second corps tubulaire (2b) dans le sens transversal (Q) jusqu'à ce que le déport des deux corps tubulaires (2a, 2b) l'un par rapport à l'autre dans le sens transversal (Q) prenne une valeur zéro, dans lequel au moins un des côtés frontaux (3a, 3b) peut être déplacé dans le sens longitudinal,
c) assemblage des deux corps tubulaires (2a, 2b) par déplacement du premier corps tubulaire (2a) le long du premier sens longitudinal (L₁) vers le second corps tubulaire (2b) ou inversement.
